# EUROPÄISCHE PATENTSCHRIFT

(11) **EP 1 723 660 B1**
(45) Veröffentlichungstag und Bekanntmachung des Hinweises auf die Patenterteilung: **07.01.2009**
(21) Anmeldenummer: 04719912.0
(22) Anmeldetag: 12.03.2004
(51) Int. Cl.: H01H 9/28, H01H 3/02

(54) **NOT-AUS BETÄTIGER MIT VERRIEGELUNGSEINRICHTUNG**
EMERGENCY STOP ACTUATOR WITH A LOCKING DEVICE
ACTIONNEUR D'ARRET D'URGENCE DOTE D'UN DISPOSITIF DE VERROUILLAGE

(43) Veröffentlichungstag der Anmeldung: 22.11.2006
(73) Patentinhaber: SIEMENS AKTIENGESELLSCHAFT, 80333 München (DE)
(72) Erfinder: AKBASAK, Mesut, 81540 Maltepe-Istanbul (TR); DEMLEITNER, Johann, 92272 Freudenberg (DE)
(86) Internationale Anmeldenummer: PCT/DE2004/000497
(87) Internationale Veröffentlichungsnummer: WO 2005/088662

(56) Entgegenhaltungen:
- DE-U- 8 907 888
- US-A- 1 801 228
- US-A- 2 752 441
- US-A- 3 182 143
- US-A- 3 233 071

## Beschreibung

Die vorliegende Erfindung betrifft einen Not-Aus Betätiger mit Verriegelungseinrichtung gemäß dem Oberbegriff des Anspruchs 1 .

Steuerungen und Antriebe für automatisiert ablaufende Prozesse und Maschinen sind aus Sicherheitsgründen mit so genannten Sicherheitskreisen versehen. Diese weisen wiederum so genannte Not-Aus Befehlsgeräte auf, die sicherstellen, dass im Fehlerfall, das heißt bei einer Störung oder Notfallsituation, der Prozess sicher unterbrochen wird. Diese Not-Aus Befehlsgeräte umfassen entsprechende als Öffner ausgebildete Not-Aus Betätiger.

Not-Aus Betätiger bestehen im Wesentlichen aus einem Schaltelementgehäuse mit den Schaltkontakten und einem Betätigungselement. Das Betätigungselement ist dabei mit dem Schaltelementgehäuse so verbunden, dass es relativ zu diesem von einer ersten nicht betätigten Position in eine zweite betätigte Position bewegbar ist. Ein am Schaltelementgehäuse angebrachter Schaltkontakt ist als Öffner ausgebildet, wobei der Schaltkontakt in der betätigten Position geöffnet ist. Nach der EN 60947-5-1 muss im Fehlerfall dieser Schaltkontakt geöffnet werden können, um den Sicherheitskreis zu unterbrechen.

Für eine einfache Handhabung ist das Betätigungselement möglichst großflächig, beispielsweise in Form eines Pilzkopfes ausgebildet, so dass eine Person im Fehlerfall durch Drücken des Pilzkopfes den Schaltkontakt öffnen kann. Der Sicherheitskreis ist dann unterbrochen und kann nur dadurch wieder aktiviert werden, dass das Betätigungselement manuell in seine erste, nicht betätigte, Position gebracht wird.

Da nach einem Fehlerfall, das heißt beispielsweise nach einer Zwangsabschaltung von automatisiert ablaufenden Prozessen oder auch von Maschinen, diese nicht ohne weitere Fehlerüberprüfungen wieder in Betrieb genommen werden dürfen, sind entsprechende Maßnahmen vorzusehen, die sicherstellen, dass der Sicherheitskreis nicht ohne weiteres wieder geschlossen werden kann.

So ist beispielsweise aus der EP 0 800 188 B1 ein Not-Abschalttaster bekannt, der ein Betätigungselement mit einer radial vorspringenden Nocke und eine Griffkerbe zum Blockieren des Betätigungselements aufweist. Die Griffkerbe ist dabei so ausgebildet und angeordnet, dass sie von einer Blockierposition in eine Freigabeposition und umgekehrt verschoben werden kann und durch ein Vorhängeschloss in der Blockierposition gesichert werden kann. Mit dem Vorhängeschloss ist sichergestellt, dass nur eine autorisierte Person, diesen Abschalttaster wieder aktivieren kann. Dieser aus der EP 0 800 188 B1 bekannte Aufbau eines Not-Aus Betätigers mit Verriegelungseinrichtung hat aber den Nachteil, dass für die Sicherung des Not-Aus Betätigers gegen eine unerlaubte Verstellung ein relativ hoher mechanischer Aufwand betrieben wird.

Aus US 3,182,143 A ist eine Verschlussvorrichtung für "Push-Buttons" bekannt. Die Verschlussvorrichtung ist dafür vorgesehen, auf einem "Push-Button" installiert zu werden. Die Vorrichtung ermöglicht es dem Benutzer, den "Push-Button" in einer gedrückten Stellung zu halten und diese zu sichern. Dieses Dokument offerbart einen Betötiger gemäβ Oberbegriff des Anspruchs 1.

Aus DE 890 78 88 U ist eine Vorrichtung zum Ein- und Ausschalten elektrischer Geräte angegeben, wobei die Vorrichtung wenigstens einen Schieber aufweist, der mittels eine Ein- und eine Ausschaltnocke und diesen zugeordnete Tastfelder aufweisenden Tasteinrichtung von einer Einschaltstellung in eine Ausschaltstellung verschiebbar ist und umgekehrt.

Aus dem Dokument US 2,752,441 A sind Verriegelungseinrichtungen für Schalter bekannt, die den Schalter in einer vordefinierten Position verriegeln. Für so genannte "Push-Buttons" werden rotierende und lineare Verschlussmechanismen vorgestellt.

Aus dem Dokument US 3,233,071 A ist eine betätigende Abdeckung bekannt, die in Verbindung mit Motorkontrollschaltern oder ähnlichen Schaltern verwendbar ist. Mittels der Abdeckung wird eine große betätigende Fläche für einen "Stop-Button", der im Schalter integriert ist, zur Verfügung gestellt. Eine Betätigung irgendeines Teils der Abdeckung führt zu einer sicheren und unmittelbaren Sicherheitsabschaltung über den "Stop-Button".

Aus US 1,801,228 A ist eine Sicherheitskontrollvorrichtung für einen elektrischen Schalter bekannt, der eine mit Scharnieren befestigte Platte aufweist, die einerseits zur Betätigung von "Push-Buttons" zur Schaltkreisunterbrechung vorgesehen ist und andererseits Mittel zum Sichern der Platte aufweist.

Aufgabe der vorliegenden Erfindung ist es, einen einfacheren Not-Aus Betätiger mit Verriegelungseinrichtung anzugeben.

Diese Aufgabe wird gelöst durch einen Not-Aus Betätiger mit den kennzeichnenden Merkmalen des Anspruchs 1 .

Dadurch, dass die Verriegelungselemente in der Verriegelungsstellung verriegelbar sind, wird sichergestellt, dass das Betätigungselement nicht ohne weiteres von der betätigten Position in die unbetätigte Stellung umgestellt und somit der Sicherheitskreis beispielsweise nach einer Zwangsabschaltung wieder geschlossen werden kann. Vielmehr muss dazu zuerst die Verriegelung, die beispielsweise durch Vorhängeschlösser erfolgen kann, aufgehoben werden. Kann die Verriegelung nur durch eine zuvor autorisierte Person aufgehoben werden, so ist sichergestellt, dass der Fehlerfall, also die Störung und der Grund der Unterbrechung, untersucht und behoben wird, bevor der Sicherheitskreis wieder geschlossen wird. Somit ist auch nach einem Fehlerfall der weitere sichere Betrieb des Prozesses oder der Maschine gewährleistet.

Der Aufbau der Verriegelungseinrichtung mit nur zwei Verriegelungselementen, wobei das eine mit dem Schaltelementgehäuse verbunden ist und das andere über die zumindest eine gemeinsame Führung mit dem Ersten verbunden ist, erlaubt einen einfachen und damit kostengünstigen Aufbau eines Not-Aus Betätigers mit Verriegelungseinrichtung.

Vorzugsweise kann durch ein zusätzliches Sicherungselement das vollständige Trennen der gemeinsamen Führung verhindert und somit die Unverlierbarkeit der beiden Verriegelungselemente erreicht werden. Dadurch, dass die Verriegelungseinrichtung in sich eine separate vom Not-Aus Betätiger trennbare Einheit bildet, ist die Verriegelungseinrichtung einfach am Not-Aus Betätiger zu montieren und damit auch einfach in der Handhabung. So ist insbesondere im Gegensatz zu dem aus der EP 0 800 183 B1 bekannten Not-Aus Betätiger eine geringere Anzahl an Bauelementen für die Verriegelungseinrichtung notwendig, die zudem im Gegensatz zu der in der EP 0 800 183 B1 gezeigten Ausführungsform auch noch untereinander unverlierbar miteinander verbunden sind.

Weitere vorteilhafte Ausführungen und bevorzugte Weiterbildungen der Erfindung sind den Unteransprüchen zu entnehmen.

Die Erfindung sowie weibere Beispiele werden im Weiteren anhand der nachfolgenden Figuren näher beschrieben. Es zeigen:
- Fig. 1: ein erstes Beispiel eines Not-Aus Betätigers mit Verriegelungseinrichtung für sechs Vorhängeschlösser,
- Fig.2: die Verriegelungseinrichtung des ersten Beispiels in Explosionsdarstellung,
- Fig.3: Seitenansicht eines zweiten Beispiels des Not-Aus Betätigers mit Verriegelungseinrichtung für drei Vorhängeschlösser,
- Fig.4: das zweite Beispiel der Verriegelungseinrichtung in gesicherter betätigter Stellung mit drei Vorhängeschlössern,
- Fig. 5: eine erste erfindungsgemäße Ausführungsform eines Not-Aus Betätiger mit einer Verriegelungseinrichtung.

Figur 1 zeigt ein erstes Beispiel eines Not-Aus Betätigers mit Verriegelungseinrichtung. Not-Aus Betätiger sind allgemein bekannt und bestehen im Wesentlichen aus einem Schaltelementgehäuse 600 mit zumindest einem Öffnerkontakt 610 und dem Betätigungselement 500 zum Betätigen des Kontaktes 610. Bei den Steuerungen und Antrieben für automatisiert ablaufende Prozesse und Maschinen ist das Schaltelementgehäuse 600 beispielsweise in exponierter Lage durch eine Öffnung einer Montagewand 400, wie beispielsweise der einer Schalttafel, geführt und mit dieser, zum Beispiel mittels einer hier nicht näher gezeigten Schraubklemmverbindung, verbunden. Auf dem Schaltelementgehäuse 600 ist das Betätigungselement 500 angeordnet, das heißt beide sind so miteinander verbunden, dass das Betätigungselement 500 in axialer Richtung auf dem Schaltelementgehäuse 600 zwischen einer ersten und einer zweiten Position bewegt werden kann. Dieses Betätigungselement 500 ist bei Not-Aus Betätigern üblicherweise als so genannter Pilzkopf ausgebildet, um eine möglichst einfache Handhabung zu ermöglichen. Durch Drücken des Betätigungselements 500 in Richtung des Schaltelementgehäuses 600 wird der im Schaltelementgehäuse angeordnete Schaltkontakt 610, der als Öffnerkontakt ausgebildet ist, geöffnet. Mit dem Öffnen des Öffnerkontakts 610 wird damit der Sicherheitskreis, der zum sicheren Betrieb der Maschine oder Anlage oder Prozess dient, deaktiviert. Der Öffnerkontakt 610 ist dabei so ausgebildet, dass im Fehlerfall der Kontakt durch eine mechanische Bewegung des Betätigungselements 500, das heißt durch Drücken des Pilzkopfes, zwangsgeöffnet wird. Erst nachdem das Betätigungselement 500 manuell zurück in die erste nicht betätigte Position gebracht wird, kann der Sicherheitskreis wieder aktiviert werden.

Da im Fehlerfall, der so zwangsgeöffnete Sicherheitskreis aber aus Sicherheitsgründen nur von autorisierten Personen wieder geschlossen und damit aktiviert werden soll, sind entsprechende Mittel und Maßnahmen vorzusehen, so dass das im Fehlerfall in die betätigte Position gebrachte Betätigungselement 500 in dieser Position verriegelbar ist. Dazu kann, wie in Figur 1 dargestellt, der Not-Aus Betätiger eine Verriegelungseinrichtung nach einer ersten erfindungsgemäßen Ausführungsform aufweisen. Die erfindungsgemäße erste Ausführungsform weist dabei zwei Verriegelungselemente 111 und 112 auf, die über zwei, in die Verriegelungselemente 111 und 112 integrierte gemeinsame Führungen 120 miteinander verbunden sind. Ein Teil des Verriegelungselements 112 ist dabei als Rosette 132 ausgebildet. Die Rosette 132 weist dabei eine den äußeren Abmessungen des Schaltelementgehäuses entsprechende Form auf, so dass sie über das Schaltelementgehäuse 600 gestülpt und damit das Verriegelungselement 112 mit dem Schaltelementgehäuse 600 verbunden werden kann. Vorzugsweise ist die Rosette 132 dazu so ausgebildet, dass das Verriegelungselement 112 um einen beliebigen Winkel um die Achse des Schaltelementgehäuses 600 drehbar ist. Ein weiterer Teil 122 des Verbindungselements 112 ist so ausgebildet, dass es zusammen mit einem Teil 121 des anderen Verriegelungselements 111 als gemeinsame Führung 120 dient. Das heißt, der als Führungsbolzen ausgebildete Teil 121 des einen Verriegelungselements 111 wird in dem als Führungshülse ausgebildeten Teil 122 des anderen Verriegelungselements 112 geführt. Führungsbolzen 121 und Führungshülse 122 bilden so zusammen die gemeinsame Führung 120, über die die beiden Verriegelungselemente 111 und 112 miteinander verbunden sind und über die die Stellung der beiden Verriegelungselemente 111 und 112 relativ zueinander veränderbar ist. Für die Funktionsweise der gemeinsamen Führung 120 ist es dabei unerheblich, ob das Teil 121 als Führungsbolzen und das Teil 122 als Führungshülse, in dem der Führungsbolzen geführt wird, ausgebildet ist oder umgekehrt.

Die beiden Verriegelungselemente 111 und 112 können in ihrer Stellung relativ zueinander nun so verändert werden, dass, wenn das Betätigungselement sich in der zweiten betätigten Position befindet, die beiden Verriegelungselemente 111 und 112 in einer Verriegelungsstellung miteinander verriegelbar sind, um das Betätigungselement gegen ein unbeabsichtigtes Bewegen aus der zweiten betätigten Position heraus zu sichern. Dazu sind, wie aus Figur 2 ersichtlich, in beiden Verriegelungselementen entsprechende Durchgangslöcher 141 und 142 vorgesehen, die sich in den überlappenden Teilen, die als gemeinsame Führung 120 dienen, befinden. Befindet sich das Betätigungselement nun, so wie in Figur 1 gezeigt, in der zweiten bestätigten Position, so können die Stellungen der Verbindungselemente 111 und 112 zueinander so weit verändert werden, dass die Durchgangslöcher 141 und 142 übereinander liegen. Durch diese Durchgangslöcher kann dann der Bügel von entsprechend vorgesehenen Vorhängeschlössern durchgeführt und die Vorhängeschlösser abgeschlossen und damit das Betätigungselement 500 in der zweiten betätigten Position gesichert werden. Somit wird verhindert, dass eine nicht autorisierte Person das Betätigungselement aus seiner zweiten Position bringen kann und damit die geforderten Sicherheitsfunktionen umgeht.

Sollen die beiden Verriegelungselemente 111 und 112 unverlierbar miteinander in Verbindung stehen, sind entsprechende konstruktive Maßnahmen vorzusehen. So kann wie in der in Figur 2 gezeigten Explosionsdarstellung der Verriegelungseinrichtung am Führungsbolzen 121 des ersten Verriegelungselements 111 zusätzlich ein als Schnappriegel ausgebildetes Element 123 vorgesehen sein, das in einer entsprechenden Führung (nicht dargestellt) der Führungshülse 122 des anderen Verriegelungselements 112 geführt wird. Die beiden Verriegelungselemente 111 und 112 können dann unverlierbar in ihrer Stellung zueinander soweit verändert werden, bis beim Auseinanderziehen der beiden Verriegelungselemente der Schnappriegel an einem (nicht dargestellten) Anschlag in der Führungshülse 122 anstößt. Zum Überwinden dieses Anschlags, das heißt zum Trennen der beiden Verriegelungselemente 111 und 112 müsste im vorliegenden Beispiel dann der Schnappriegel zusammengedrückt werden, so dass der als Erhöhung ausgebildete Anschlag überwunden werden kann.

Das in Figur 1 und 2 gezeigte erste Beispiel für sechs Vorhängeschlösser ist insbesondere für Schutzschalter geeignet, während die in Figur 3 gezeigte zweite Ausführungsform mit für drei Vorhängeschlösser im Allgemeinen für die geforderten Sicherheitsmaßnahmen für Steuerungen und Antriebe für automatisiert ablaufende Prozesse und Maschinen ausreichend ist. Die in Figur 3 gezeigte zweite Ausführungsform zeigt die Stellung in nicht betätigter Position, während Figur 4 dieselbe Ausführungsform in betätigter und durch drei Vorhängeschlösser gesicherte Position des Betätigungselements zeigt. Die in Figur 3 und 4 gezeigte zweite Ausführungsform besteht wiederum aus einem ersten 211 und einem zweiten 212 Verriegelungselement, das aber nur eine einzige gemeinsame Führung 220 aufweist. Das Verriegelungselement 212 ist wiederum mit einer Rosette 232 versehen, um dieses mit dem Schaltelementgehäuse 600 zu verbinden. Teile des ersten und des zweiten Verriegelungselements bilden den Führungsbolzen 221 und die Führungshülse 222, mit entsprechenden Durchgangsöffnungen 241 respektive 242.

Figur 5 zeigt eine erste erfindungs gemäße Ausführungsform einer Verriegelungseinrichtung, mit den beiden Verriegelungselementen 311 und 312. Das Verriegelungselement 312 ist wiederum wie zuvor die Verriegelungselemente 112 und 212 über einen als Rosette ausgebildeten Teil mit dem Schaltelementgehäuse 600 verbunden. Über die gemeinsame Führung 320, die als Scharnier ausgebildet ist, wird eine rotatorische Bewegung der so miteinander verbundenen Verriegelungselemente 311 und 312 zueinander ermöglicht. Befindet sich das Betätigungselement nun in betätigter Stellung, so kann das als Kappe ausgebildete Verriegelungselement 311 über das gemeinsame Führungselement 320 relativ zu dem ersten Verriegelungselement 312 verdreht und so weit über das Betätigungselement 500 gedreht werden, dass beide in der Verriegelungsstellung mit den in die übereinanderliegenden Durchgangslöcher eingebrachten Vorhängeschlössern verriegelt werden können und damit in dieser Position gesichert ist.

Die vorliegende Erfindung soll nicht auf die in Fig. 5 exemplarisch gezeigte Ausführungsform beschränkt sein. Vielmehr sind weitere Ausführungsformen gemäß der Ansprüche denkbar und von der Erfindung mit umfasst, solange der Grundgedanke, dass durch zwei miteinander in Verbindung stehende Verriegelungselemente 111, 112, 211, 212, 311, 312 eine einfache und damit kostengünstige Wiedereinschaltsicherung geschaffen wird, erfüllt ist. So sind für die Erfindung anstelle der Vorhängeschlösser auch andere Verriegelungen, die eine den Vorhängeschlössern äquivalente Sicherungsfunktion erfüllen, genauso anwendbar. Zudem können anstelle der hier gezeigten Verriegelungseinrichtung auch andere Ausbildungen der Führung vorgesehen sein.

Die Teile der Verriegelungseinrichtung können beispielsweise aus Metall oder einem schlagfesten Kunststoff sein oder aber auch aus jedem Material, das geeignet ist, die mit der Verriegelungseinrichtung zu bewirkende Sicherungsfunktionen zu gewährleisten. Selbstverständlich ist bei all diesen Ausführungen aber immer darauf zu achten, dass die erfindungsgemäße Ausgestaltung der Verriegelungselemente an die Form der Betätigungselemente angepasst ist, so dass das unerlaubte Aktivieren, d.h. Schließen des Sicherheitskreises und damit die Wiederinbetriebnahme sicher verhindert wird.

## Patentansprüche

1. Not-Aus Betätiger mit Verriegelungseinrichtung,
- der ein, an einer Montagewand (400) befestigbares, Schaltelementgehäuse (600) und ein Betätigungselement (500) umfasst,
- wobei das Betätigungselement (500) mit dem Schaltelementgehäuse (600) so verbunden ist, dass es relativ zu diesem von einer ersten nicht betätigten Position in eine zweite betätigte Position bewegbar ist,
- wobei die Verriegelungseinrichtung zwei Verriegelungselemente (311, 312), die über zumindest eine gemeinsame Führung (320) in Verbindung stehen, aufweist,
- wobei eines der Verriegelungselemente (311, 312) mit dem Schaltelementgehäuse (600) verbunden ist und, wenn sich das Betätigungselement (500) in der zweiten betätigten Position befindet, die Stellung der beiden Verriegelungselemente (311, 312) über die zumindest eine gemeinsame Führung (320) zueinander so veränderbar ist, dass sie eine Verriegelungsstellung einnehmen, in der die beiden Verriegelungselemente (311, 312) miteinander verriegelbar sind, so dass das Betätigungselement (500) gegen ein unbeabsichtigtes Bewegen aus der zweiten betätigten Position heraus gesichert ist,
**dadurch gekennzeichnet, dass**
die gemeinsame Führung (320) als Scharnier ausgebildet ist, dessen Scharnierachse parallel zur Betätigungsrichtung des Betätigungselementes (500) angeordnet ist.

2. Not-Aus Betätiger nach Anspruch 1, wobei das eine Verriegelungselement (311) zumindest einen Führungsbolzen (321) und das andere Verriegelungselement ( 312) zumindest eine Führungshülse (322) aufweist, wobei Führungsbolzen (321) und Führungshülse (322) so ausgebildet sind, dass sie zusammen die gemeinsame Führung (320) bilden.

3. Not-Aus Betätiger nach Anspruch 2, wobei der Führungsbolzen (321) zumindest ein Sicherungselement aufweist, das so ausgebildet und angeordnet ist, dass es zusammen mit einem weiteren Sicherungselement in der Führungshülse (322) das vollständige Trennen der gemeinsamen Führung (320) verhindert.

4. Not-Aus Betätiger nach einem der Ansprüche 1 bis 3, wobei das Verriegelungselement (312), so mit dem Schaltelementgehäuse (600) verbunden ist, dass es um die Achse des Schaltelementgehäuses (600) drehbar ist.

5. Not-Aus Betätiger nach einem der vorherigen Ansprüche 1 bis 4, wobei die Verriegelungselemente ( 311, 312) aus Metall oder schlagfestem Kunststoff sind.

6. Not-Aus Betätiger nach einem der vorherigen Ansprüche 1 bis 5, wobei in den zwei Verriegelungselementen ( 311, 312) jeweils zumindest eine Durchgangsöffnung (341, 342) für den Bügel eines Vorhängeschlosses so vorgesehen sind, dass in der Verriegelungsstellung die zumindest eine Durchgangsöffnung (341) des einen Verriegelungselements (311) vollständig über der zumindest einen Durchgangsöffnung (342) des anderen Verriegelungselementes (312) liegt.

7. Not-Aus Betätiger nach Anspruch 6, wobei jedes der zwei Verriegelungselemente (311, 312) drei oder sechs Durchgangsöffnungen für die Verriegelung mit drei oder sechs Vorhängeschlössern aufweist.

## Claims

1. Emergency stop actuator with locking device,
- comprising a switching element housing (600) which can be fixed to a mounting wall (400) and an actuating element (500)
- wherein the actuating element (500) is connected to the switching element housing (600) in such a way that it can move relative to the latter from a first non-actuated position to a second actuated position,
- wherein the locking device has two locking elements (311, 312) which are connected by way of at least one common guide (320),
- wherein one of the locking elements (311, 312) is connected to the switching element housing (600) and, when the actuating element (500) is located in the second actuated position, the position of the two locking elements (311, 312) in relation to each other can be modified by way of the at least one common guide (320) such that they assume a locking position in which the two locking elements (311, 312) can be interlocked with each other such that the actuating element (500) is protected against accidentally moving out of the second actuated position,
**characterised in that**
the common guide (320) is embodied as a hinge whose hinge axis is arranged in parallel with the actuating direction of the actuating element (500) .

2. Emergency stop actuator according to claim 1, wherein one locking element (311) has at least one guide pin (321) and the other locking element (312) has at least one guide sleeve (322), with guide pin (321) and guide sleeve (312) being embodied in such a way that together they form the common guide (320).

3. Emergency stop actuator according to claim 2, wherein the guide pin (321) has a least one retaining element which is embodied and arranged in such a way that together with a further retaining element in the guide sleeve (322) it prevents the complete separation of the common guide (320).

4. Emergency stop actuator according to one of claims 1 to 3, wherein the locking element (312) is connected to the switching element housing (600) in such a way that it can rotate about the axis of the switching element housing (600).

5. Emergency stop actuator according to one of the preceding claims 1 to 4, wherein the locking elements (311, 312) are made of metal or impact-resistant plastic.

6. Emergency stop actuator according to one of the preceding claims 1 to 5, wherein at least one through-opening (341, 342) is provided in each of the two locking elements (311, 312) for the shackle of a padlock in such a way that in the locking position the at least one through-opening (341) of one locking element (311) lies completely over the at least one through-opening (342) of the other locking element (312).

7. Emergency stop actuator according to claim 6, wherein each of the two locking elements (311, 312) has three or six through-openings for interlocking with three or six padlocks.

## Revendications

1. Actionneur d'arrêt d'urgence avec dispositif de verrouillage,
- qui comprend un boîtier d'élément de commutation (600) fixable sur un mur de montage (400) et un élément de commande (500),
- l'élément de commande (500) étant raccordé au boîtier de l'élément de commutation (600) de manière à être déplaçable, par rapport à celui-ci, d'une première position non activée dans une seconde position activée,
- le dispositif de verrouillage présentant deux éléments de verrouillage (311, 312) qui sont en liaison par l'intermédiaire d'au moins un dispositif de guidage commun (320),
- l'un des éléments de verrouillage (311, 312) étant raccordé au boîtier de l'élément de commutation (600) et, lorsque l'élément de commande (500) se trouve dans la seconde position activée, la position des deux éléments de verrouillage (311, 312) étant modifiable l'une par rapport à l'autre par l'intermédiaire de l'au moins un dispositif de guidage commun (320), de telle manière qu'ils prennent une position de verrouillage dans laquelle les deux éléments de verrouillage (311, 312) peuvent être verrouillés ensemble, de sorte que l'élément de commande (500) est bloqué contre un déplacement non intentionnel hors de la seconde position,
**caractérisé en ce que**
le dispositif de guidage commun (320) est exécuté en tant que charnière dont l'axe de charnière est disposé parallèlement à la direction de commande de l'élément de commande (500).

2. Actionneur d'arrêt d'urgence selon la revendication 1, un élément de verrouillage (311) présentant au moins un boulon de guidage (321) et l'autre élément de verrouillage (312) présentant au moins une douille de guidage (322), le boulon de guidage (321) et la douille de guidage (322) étant exécutés de telle manière qu'ils forment ensemble le dispositif de guidage commun (320) .

3. Actionneur d'arrêt d'urgence selon la revendication 2, le boulon de guidage (321) présentant au moins un élément de blocage qui est exécuté et disposé de telle manière qu'à l'aide d'un élément de blocage supplémentaire dans la douille de guidage (322), il empêche la séparation totale du dispositif de guidage commun (320) .

4. Actionneur d'arrêt d'urgence selon l'une quelconque des revendications 1 à 3, l'élément de verrouillage (312) étant raccordé au boîtier de l'élément de commutation (600) de manière à être rotatif autour de l'axe du boîtier de l'élément de commutation (600) .

5. Actionneur d'arrêt d'urgence selon l'une quelconque des revendications précédentes 1 à 4, les éléments de verrouillage (311, 312) étant en métal ou en matière plastique résistante aux coups.

6. Actionneur d'arrêt d'urgence selon l'une quelconque des revendications précédentes 1 à 5, au moins un orifice de passage (341, 342) étant respectivement ménagé dans les deux éléments de verrouillage (311, 312) pour l'étrier d'un cadenas, de telle manière qu'en position de verrouillage l'au moins un orifice de passage (341) de l'un des éléments de verrouillage (311) se situe complètement sur l'au moins un orifice (342) de l'autre élément de verrouillage (312) .

7. Actionneur d'arrêt d'urgence selon la revendication 6, chacun des deux éléments de verrouillage (311, 312) présentant trois ou six orifices de passage pour le verrouillage avec trois ou six cadenas.
